# FASCICULE DE BREVET EUROPEEN

(11) **EP 2 743 782 B1**
(45) Date de publication et mention de la délivrance du brevet: **03.02.2016**
(21) Numéro de dépôt: 13193509.0
(22) Date de dépôt: 19.11.2013
(51) Int. Cl.: G04B 13/02

(54) **DISPOSITIF D'ASSEMBLAGE PAR DÉFORMATION DE BRAS ÉLASTIQUES**
VORRICHTUNG ZUM ZUSAMMENBAU VON ELASTISCHEN ARMEN DURCH VERFORMUNG
DEVICE FOR ASSEMBLY BY DEFORMATION OF RESILIENT ARMS

(30) Priorité: 11.12.2012 EP 12196577
(43) Date de publication de la demande: 18.06.2014
(73) Titulaire: Nivarox-FAR S.A., 2400 Le Locle (CH)
(72) Inventeur: CUSIN, Pierre, 1423 Villars-Burquin (CH); STRANCZL, Marc, 1260 Nyon (CH); MALLET, Daniel, 25500 Le Bélieu (FR); GRAF, Emmanuel, 2400 Le Locle (CH)
(74) Mandataire: Couillard, Yann Luc Raymond

(56) Documents cités:
- EP-A1- 1 850 193
- EP-A1- 2 273 322
- EP-A1- 2 442 189
- CH-A2- 704 386

## Description

### Domaine de l'invention

L'invention se rapporte à un système d'assemblage d'une pièce dont le matériau ne comporte pas ou peu de domaine plastique (c'est-à-dire avec un domaine plastique très restreint) avec un organe comportant un autre type de matériau.

### Arrière-plan de l'invention

Les assemblages actuels comportant une pièce à base de silicium sont généralement solidarisés par collage. Une telle opération nécessite une extrême finesse d'application ce qui la rend coûteuse.

Le document EP 1 850 193 divulgue une première pièce faite à base silicium qui est assemblée sur un axe en métal à l'aide d'une pièce intermédiaire métallique. Toutefois, les variantes de forme proposées dans ce document ne sont pas satisfaisantes et, soit, entraînent le bris de la pièce à base de silicium lors de son assemblage, soit, solidarisent insuffisamment les pièces entre elles.

Les documents EP 2 273 322, CH 704 386 et EP 2 442 189 divulguent d'autres systèmes d'assemblage de pièces dont le matériau ne comporte pas ou comportant peu de domaine plastique.

### Résumé de l'invention

Le but de la présente invention est de pallier tout ou partie les inconvénients cités précédemment en proposant un assemblage sans colle capable de solidariser une pièce dont le matériau ne comporte pas ou peu de domaine plastique utilisable avec un organe comportant un matériau ductile comme, par exemple, un métal ou un alliage métallique.

A cet effet, l'invention se rapporte à un système d'assemblage d'un organe en un premier matériau dans l'ouverture d'une pièce en un deuxième matériau ne comportant pas ou peu de domaine plastique utilisable à l'aide d'une partie intermédiaire en un troisième matériau montée entre ledit organe et ladite pièce caractérisé en ce que la pièce est agencée pour être reçue contre un premier niveau de la partie intermédiaire et pour être verrouillée élastiquement sur un deuxième niveau de la partie intermédiaire par chassage de l'organe dans la partie intermédiaire, le deuxième niveau de la partie intermédiaire comportant au moins un dispositif élastique de verrouillage comportant un bras monté en porte-à-faux d'une base attachée au premier niveau de la partie intermédiaire afin de rendre solidaire l'ensemble organe - partie intermédiaire - pièce.

Cette configuration permet avantageusement de solidariser l'ensemble pièce - partie intermédiaire - organe sans collage avec un organe habituel à la précision maîtrisée tout en garantissant que la pièce ne subisse pas d'efforts destructifs même si elle est formée, par exemple, à base de silicium.

Conformément à d'autres caractéristiques avantageuses de l'invention :
- le bras de chaque dispositif élastique de verrouillage comporte une lame fléchie élastiquement par l'organe et dont une partie coopère avec une portion de géométrie correspondante formée sur le diamètre intérieur de l'ouverture de la pièce afin de solidariser la partie intermédiaire contre la pièce ;
- la partie coopérant avec une portion de géométrie correspondante formée sur le diamètre intérieur de l'ouverture de la pièce forme un tenon, ou évidement formant mortaise, qui coopère avec un évidement formant mortaise, ou un tenon, réalisé sur le diamètre intérieur de l'ouverture de la pièce ;
- la partie coopérant avec une portion de géométrie correspondante formée sur le diamètre intérieur de l'ouverture de la pièce est formée sur l'extrémité libre de chaque bras ;
- le deuxième niveau comporte trois dispositifs élastiques de verrouillage ;
- le premier niveau de la partie intermédiaire comporte une portée périphérique permettant de recevoir la pièce et au moins trois plots permettant de chasser l'organe sur la partie intermédiaire ;
- l'organe comporte un axe prolongé par un épaulement permettant de bloquer axialement la pièce et la partie intermédiaire contre l'organe ;
- l'ouverture de la pièce comporte une section dont la largeur maximale est comprise entre 0,2 mm et 2 mm ;
- l'ouverture de la pièce comporte une section circulaire, polygonale ou asymétrique ;
- le deuxième matériau est à base de silicium ;
- le troisième matériau est formé à base d'un métal ou d'un alliage métallique.

De plus, l'invention se rapporte à une pièce d'horlogerie caractérisée en ce qu'elle comporte au moins un système d'assemblage selon l'une des variantes précédentes, la pièce ne comportant pas ou peu de domaine plastique utilisable pouvant être, par exemple, une roue, une ancre ou un spiral.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une vue en éclatée d'un système d'assemblage selon l'invention ;
- la figure 2 est une vue partielle en perspective d'un système d'assemblage monté selon l'invention ;
- les figures 3 et 4 sont des vues en perspective d'une partie intermédiaire selon l'invention ;
- la figure 5 est une vue partielle montrant le verrouillage d'un système d'assemblage selon l'invention ;
- la figure 6 est une vue schématique partielle d'un mouvement horloger comportant trois systèmes d'assemblage selon l'invention ;
- la figure 7 est une vue schématique partielle d'un spiral horloger comportant un système d'assemblage selon l'invention.

### Description détaillée des modes de réalisation préférés

Comme expliqué ci-dessus, l'invention se rapporte à un système d'assemblage destiné à solidariser un matériau fragile, c'est-à-dire ne comportant pas ou peu de domaine plastique utilisable (c'est-à-dire avec un domaine plastique très restreint) comme un matériau à base de silicium, avec un matériau ductile comme un métal ou un alliage métallique.

Ce système d'assemblage a été imaginé pour des applications dans le domaine horloger. Toutefois, d'autres domaines peuvent parfaitement être imaginés comme notamment l'aéronautique, la bijouterie, l'automobile ou les arts de la table.

Dans le domaine horloger, cet assemblage est rendu nécessaire par la part croissante que tiennent les matériaux fragiles comme ceux à base de silicium tels que le quartz, le silicium cristallin, le carbure de silicium, le nitrure de silicium ou l'oxyde de silicium, à base de corindon ou plus généralement à base de céramiques. On peut, à titre d'exemple, envisager de former le spiral, le balancier, l'ancre, les ponts ou même les mobiles comme les roues d'échappement totalement ou partiellement à base de matériaux fragiles.

Toutefois, le fait de toujours pouvoir utiliser des axes habituels en acier dont la fabrication est maîtrisée, est une contrainte qui est difficile à concilier avec l'utilisation de pièces ne comportant pas ou peu de domaine plastique utilisable. En effet, lors de tests effectués, le chassage d'un axe en acier est impossible et brise systématiquement les pièces fragiles, c'est-à-dire ne comportant pas ou peu de domaine plastique utilisable. Par exemple, il est apparu que le cisaillement généré par l'entrée de l'axe métallique dans l'ouverture d'une pièce en silicium brise systématique cette dernière.

C'est pourquoi, l'invention se rapporte à un système d'assemblage 1 d'un organe 3 en un premier matériau dans l'ouverture 4 d'une pièce 5 en un deuxième matériau ne comportant pas ou peu de domaine plastique utilisable à l'aide d'une partie intermédiaire 7 en un troisième matériau montée entre l'organe 3 et la pièce 5.

Selon l'invention, la pièce 5 est reçue contre un premier niveau 6 de la partie intermédiaire 7 et est verrouillée élastiquement sur un deuxième niveau 8 de la partie intermédiaire 7 par l'organe 3 afin de rendre solidaire l'ensemble organe 3 - partie intermédiaire 7 - pièce 5.

Comme illustré aux figures 1 et 2, la pièce 5 en un deuxième matériau ne comportant pas ou peu de domaine plastique utilisable est représentée sous forme annulaire. Toutefois, comme illustré aux figures 6 et 7, cette forme annulaire n'est qu'une partie de la pièce 5 destinée à expliquer le système d'assemblage 1. Comme illustré aux figures 1 et 2, la pièce 5 comporte une ouverture 4 sensiblement circulaire. Préférentiellement, l'ouverture 4 de la pièce 5 comporte une section dont la largeur maximale est comprise entre 0,2 mm et 2 mm.

De plus, comme visible aux figures 1 et 2, préférentiellement, le diamètre intérieur de l'ouverture 4 de la pièce 5 comporte des évidements 2 destinés à permettre la solidarisation de la partie intermédiaire 7 contre la pièce 5.

A la figure 1, on peut voir un organe 3 selon l'invention. L'organe 3 comporte un axe 9 prolongé par un épaulement 10 permettant de bloquer axialement la pièce 5 et la partie intermédiaire 7 contre l'organe 3. Préférentiellement, la section de l'axe 9 est inférieure à celle de l'ouverture 4 afin que la pièce 5 puisse y coulisser sans frottement gras.

Selon l'invention, le premier niveau 6 de la partie intermédiaire 7 comporte une portée périphérique 11 permettant de recevoir au moins une partie de la pièce 5. De plus, le premier niveau 6 de la partie intermédiaire 7 comprend au moins trois plots 12 permettant de chasser l'axe 9 de l'organe 3 sur la partie intermédiaire 7. Enfin, préférentiellement, le premier niveau 6 de la partie intermédiaire 7 comporte des lumières 13 rendant visibles une partie du deuxième niveau 8 de la partie intermédiaire 7 afin notamment de contrôler le bon verrouillage du système d'assemblage 1.

Selon l'invention, le deuxième niveau 8 de la partie intermédiaire 7 comporte au moins un dispositif élastique de verrouillage 15 (trois dispositifs 15 sont montrés dans les figures) comportant un bras 17 monté en porte-à-faux d'une base 19 attachée au premier niveau 6 de la partie intermédiaire 7. Préférentiellement selon l'invention, la section libre formée entre les bases 19 est plus grande que celle formée entre les plots 12 de manière à chasser l'axe 9 de l'organe 3 prioritairement contre le premier niveau 6 de la partie intermédiaire 7. De plus, les premier 6 et deuxième 8 niveaux de la partie intermédiaire 7 sont, de manière préférée, venus de forme par fabrication, par exemple, à l'aide d'un procédé d'électroformage.

Préférentiellement selon l'invention, comme mieux visible aux figures 2 et 5, le bras 17 de chaque dispositif élastique de verrouillage 15 comporte une lame fléchie élastiquement par l'organe 3 et dont une partie 16 coopère avec une portion de géométrie correspondante formée sur le diamètre intérieur de l'ouverture 4 de la pièce 5 afin de solidariser la partie intermédiaire 7 contre la pièce 5.

Dans l'exemple des figures 2 et 5, la partie 16 coopérant avec une portion de géométrie correspondante formée sur le diamètre intérieur de l'ouverture 4 de la pièce 5 est formée sur l'extrémité libre de chaque bras 17. Bien entendu, la partie 16 peut être formée à un autre endroit sur chaque bras 17.

Dans l'exemple illustré aux figures 1 et 2, la partie 16 de chaque bras 17 forme un tenon qui coopère avec un des évidements 2 formant mortaise réalisé sur le diamètre intérieur de l'ouverture 4 de la pièce 5. Bien évidemment, d'autres formes et/ou d'autres types d'emboîtements et/ou un emboîtement inversé et/ou des emboîtements différents alternés peuvent être envisagés sans que les effets techniques soient perdus. A titre d'exemple, un des dispositifs élastique de verrouillage 15 pourrait, au contraire des autres, comporter une mortaise formée sur une partie médiane d'un bras et qui coopère avec un tenon formé sur le diamètre intérieur de l'ouverture de la pièce.

Dans l'exemple des figures 2 et 5, on comprend mieux comment la lame de chaque bras 17 est fléchie par l'organe 3. En traits continus, on peut voir un bras 17' et sa partie 16' d'un dispositif élastique de verrouillage 15 lorsque le bras 17 n'est pas fléchi par l'organe 3. On remarque qu'une partie de la lame du bras 17' dépasse de la section libre formée entre les plots 12 du premier niveau 6 de la partie intermédiaire 7.

On comprend donc que, quand l'organe 3 est, de manière préférée, chassé cotre les plots 12, la lame de chaque bras 17' est fléchie par le passage de l'organe 3 obligeant chaque bras 17' à se déplacer vers le diamètre intérieur de l'ouverture 4 de la pièce 5. A la figure 5, le déplacement du bras 17' est montré par la référence 17 en traits interrompus. De manière analogue, la partie 16' est référencée 16 et est logée dans l'évidement 2 formé sur le diamètre intérieur de l'ouverture 4 de la pièce 5.

Bien entendu, suivant la courbure du bras 17' au repos, le déplacement du bras 17' dû au fléchissement, la position de la partie 16' sur le bras 17' et la distance du point de contact de l'organe 3 sur le bras 17' par rapport à sa base 19 associée, la distance de rapprochement de la partie 16' vers le diamètre intérieur de l'ouverture 4 de la pièce 5 peut être sélectivement adaptée. Ainsi, à titre d'exemple, le déplacement de la partie 16' peut être plus grand ou plus petit que le déplacement du bras 17' dû au fléchissement par contact avec l'organe 3.

Par conséquent, une fois les trois dispositifs élastiques de verrouillage 15 montés sur la partie intermédiaire 7 activés, l'organe 3, la partie intermédiaire 7 et pièce 5 forment un ensemble solidaire.

Les figures 6 et 7 montrent des exemples d'applications dans le domaine de l'horlogerie. Dans le cas de la figure 6, l'ancre 25, à titre d'exemple, comporte deux systèmes d'assemblages 21, 41 selon l'invention destinés respectivement à solidariser le dard 23 et l'axe de pivotement 43, avec sa baguette 45.

Comme visible à la figure 6, chaque système d'assemblage 21, 41 comporte une partie intermédiaire 27, 47 coopérant entre le dard 23 ou l'axe 43 et la baguette 45 de l'ancre 25. On comprend donc que chaque système d'assemblage 21, 41 est suffisamment résistant pour ne pas générer de mouvements relatifs entre ses constituants.

La roue d'échappement, et plus généralement la roue 65, comporte, à titre d'exemple, un système d'assemblage 61 destiné à solidariser un axe de pivotement 63, avec la roué 65. Comme visible à la figure 6, le système d'assemblage 61 comporte une partie intermédiaire 67 coopérant entre l'axe 63 et la roue 65.

On comprend donc immédiatement que l'exemple de système d'assemblage 61 peut s'appliquer à tout type de mobile. De plus, l'axe 63 peut comporter en une seule pièce un pignon afin de former un mobile fini.

Comme illustré à la figure 7, il est possible de fixer un spiral 85 sur un axe 83 de balancier, à l'aide d'un système d'assemblage 81 selon l'invention. Pour ce faire, une partie intermédiaire 87 est montée dans l'ouverture 84 de la virole 88 de manière similaire aux explications ci-dessus.

Bien entendu, la présente invention ne se limite pas à l'exemple illustré mais est susceptible de diverses variantes et modifications qui apparaîtront à l'homme de l'art. En particulier, l'ouverture 4, 84 ne saurait se limiter à une section circulaire. Ainsi, d'autres formes sont envisageables comme, par exemple, polygonale ou asymétrique.

De plus, même si la partie intermédiaire 7 est prioritairement chassée sur le premier niveau 6, le deuxième niveau 8 et/ou les' deux niveaux 6, 8 ensemble peuvent également être utilisés pour chasser l'organe 3 sur la partie intermédiaire 7.

## Revendications

1. Système d'assemblage (1, 21, 41, 61, 81) d'un organe (3, 23, 43, 63, 83) en un premier matériau dans l'ouverture (4, 84) d'une pièce (5, 25, 65, 85) en un deuxième matériau ne comportant pas de domaine plastique utilisable à l'aide d'une partie intermédiaire (7, 27, 47, 67, 87) en un troisième matériau montée entre ledit organe et ladite pièce **caractérisé en ce que** la pièce (5, 25, 65, 85) est agencée pour être reçue contre un premier niveau (6) de la partie intermédiaire (7, 27, 47, 67, 87) et pour être verrouillée élastiquement sur un deuxième niveau (8) de la partie intermédiaire (7, 27, 47, 67, 87) par chassage de l'organe (3, 23, 43, 63, 83) dans la partie intermédiaire, le deuxième niveau (8) de la partie intermédiaire (7, 27, 47, 67, 87) comportant au moins un dispositif élastique de verrouillage (15) comportant un bras (17) monté en porte-à-faux d'une base (19) attachée au premier niveau (6) de la partie intermédiaire (7, 27, 47, 67, 87) afin de rendre solidaire l'ensemble organe (3, 23, 43, 63, 83) - partie intermédiaire (7, 27, 47, 67, 87) - pièce (5, 25, 65, 85).

2. Système d'assemblage (1, 21, 41, 61, 81) selon la revendication précédente, **caractérisé en ce que** le bras (17) de chaque dispositif élastique de verrouillage (15) comporte une lame agencée pour être fléchie élastiquement par l'organe (3, 23, 43, 63, 83) et dont une partie (16) est agencée pour coopérer avec une portion de géométrie correspondante formée sur le diamètre intérieur de l'ouverture (4, 84) de la pièce (5, 25, 65, 85) afin de solidariser la partie intermédiaire (7, 27, 47, 67, 87) contre la pièce (5, 25, 65, 85).

3. Système d'assemblage (1, 21, 41, 61, 81) selon la revendication précédente, **caractérisé en ce que** la partie (16) qui est agencée pour coopérer avec une portion de géométrie correspondante formée sur le diamètre intérieur de l'ouverture (4, 84) de la pièce (5, 25, 65, 85) forme un tenon qui est agencée pour coopérer avec un évidement (2) formant mortaise réalisé sur le diamètre intérieur de l'ouverture de la pièce.

4. Système d'assemblage (1, 21, 41, 61, 81) selon la revendication 2, **caractérisé en ce que** la partie (16) qui est agencée pour coopérer avec une portion de géométrie correspondante formée sur le diamètre intérieur de l'ouverture (4, 84) de la pièce (5, 25, 65, 85) forme un évidement formant mortaise qui est agencée pour coopérer avec un tenon réalisé sur le diamètre intérieur de l'ouverture de la pièce.

5. Système d'assemblage (1, 21, 41, 61, 81) selon l'une des revendications 2 à 4, **caractérisé en ce que** la partie (16) qui est agencée pour coopérer avec une portion de géométrie correspondante formée sur le diamètre intérieur de l'ouverture (4, 84) de la pièce (5, 25, 65, 85) est formée sur l'extrémité libre de chaque bras (17).

6. Système d'assemblage (1, 21, 41, 61, 81) selon l'une des revendications précédentes, **caractérisé en ce que** le deuxième niveau (8) comporte trois dispositifs élastiques de verrouillage (15).

7. Système d'assemblage (1, 21, 41, 61, 81) selon l'une des revendications précédentes, **caractérisé en ce que** le premier niveau (6) de la partie intermédiaire (7, 27, 47, 67, 87) comporte une portée périphérique (11) permettant de recevoir la pièce (5, 25, 65, 85) et au moins trois plots (12) permettant de chasser l'organe (3, 23, 43, 63, 83) sur la partie intermédiaire (7, 27, 47, 67, 87).

8. Système d'assemblage (1, 21, 41, 61, 81) selon l'une des revendications précédentes, **caractérisé en ce que** l'organe (3, 23, 43, 63, 83) comporte un axe (9) prolongé par un épaulement (10) permettant de bloquer axialement la pièce (5, 25, 65, 85) et la partie intermédiaire (7, 27, 47, 67, 87) contre l'organe (3, 23, 43, 63, 83).

9. Système d'assemblage (1, 21, 41, 61, 81) selon l'une des revendications précédentes, **caractérisé en ce que** l'ouverture (4, 84) de la pièce (5, 25, 65, 85) comporte une section dont la largeur maximale est comprise entre 0,2 mm et 2 mm.

10. Système d'assemblage (1, 21, 41, 61, 81) selon l'une des revendications précédentes, **caractérisé en ce que** l'ouverture (4, 84) de la pièce (5, 25, 65, 85) comporte une section circulaire.

11. Système d'assemblage (1, 21, 41, 61, 81) selon l'une des revendications 1 à 9, **caractérisé en ce que** l'ouverture (4, 84) de la pièce (5, 25, 65, 85) comporte une section polygonale ou asymétrique.

12. Système d'assemblage (1, 21, 41, 61, 81) selon l'une des revendications précédentes, **caractérisé en ce que** le deuxième matériau est à base de silicium.

13. Système d'assemblage (1, 21, 41, 61, 81) selon l'une des revendications précédentes, **caractérisé en ce que** le troisième matériau est formé à base d'un métal ou d'un alliage métallique.

14. Pièce d'horlogerie **caractérisée en ce qu'**elle comporte au moins un système d'assemblage (1, 21, 41, 61, 81) selon l'une des revendications précédentes.

15. Pièce d'horlogerie selon la revendication précédente, **caractérisée en ce que** la pièce ne comportant pas de domaine plastique utilisable est une roue (65), une ancre (25) ou un spiral (85).

## Patentansprüche

1. System (1, 21, 41, 61, 81) zum Montieren eines Organs (3, 23, 43, 63, 83) aus einem ersten Material in der Öffnung (4, 84) eines Teils (5, 25, 65, 85) aus einem zweiten Material, das keinen Kunststoffanteil enthält und mit Hilfe eines Zwischenabschnitts (7, 27, 47, 67, 87) aus einem dritten Material, das zwischen dem Organ und dem Teil montiert ist, verwendbar ist, **dadurch gekennzeichnet, dass** das Teil (5, 25, 65, 85) dafür ausgelegt ist, auf einer ersten Ebene (6) des Zwischenabschnitts (7, 27, 47, 67, 87) aufgenommen zu werden und auf einer zweiten Ebene (8) des Zwischenabschnitts (7, 27, 47, 67, 87) durch Eintreiben des Organs (3, 23, 43, 63, 83) in den Zwischenabschnitt elastisch verriegelt zu werden, und wenigstens eine elastische Verriegelungsvorrichtung (15) umfasst, die einen Arm (17) aufweist, der vorstehend von einer Basis (19) montiert ist, die auf der ersten Ebene (6) des Zwischenabschnitts (7, 27, 47, 67, 87) befestigt ist, um die Gesamtheit aus Organ (3, 23, 43, 63, 83), Zwischenabschnitt (7, 27, 47, 67, 87) und Teil (5, 25, 65, 85) zu verbinden.

2. Montagesystem (1, 21, 41, 61, 81) nach dem vorhergehenden Anspruch, **dadurch gekennzeichnet, dass** der Arm (17) jeder elastischen Verriegelungsvorrichtung (15) ein Plättchen umfasst, das dafür ausgelegt ist, durch das Organ (3, 23, 43, 63, 83) elastisch gebogen zu werden, und wovon ein Abschnitt (16) dafür ausgelegt ist, mit einem Teil mit entsprechender Geometrie, das an dem Innendurchmesser der Öffnung (4, 84) des Teils (5, 25, 65, 85) ausgebildet ist, zusammenzuwirken, um den Zwischenabschnitt (7, 27, 47, 67, 87) mit dem Teil (5, 25, 65, 85) zu verbinden.

3. Montagesystem (1, 21, 41, 61, 81) nach dem vorhergehenden Anspruch, **dadurch gekennzeichnet, dass** der Abschnitt, der dafür ausgelegt ist, mit einem Teil mit entsprechender Geometrie, das an dem Innendurchmesser der Öffnung (4, 84) des Teils (5, 25, 65, 85) ausgebildet ist, zusammenzuwirken, einen Zapfen bildet, der dafür ausgelegt ist, mit einer Aussparung (2), die ein an dem Innendurchmesser der Öffnung des Teils verwirklichtes Zapfenloch bildet, zusammenzuwirken.

4. Montagesystem (1, 21, 41, 61, 81) nach Anspruch 2, **dadurch gekennzeichnet, dass** der Abschnitt (16), der dafür ausgelegt ist, mit einem Teil mit entsprechender Geometrie, das an dem Innendurchmesser der Öffnung (4, 84) des Teils (5, 25, 65, 85) ausgebildet ist, zusammenzuwirken, eine Aussparung bildet, die ein Zapfenloch bildet, das dafür ausgelegt ist, mit einem Zapfen, der an dem Innendurchmesser der Öffnung des Teils verwirklicht ist, zusammenzuwirken.

5. Montagesystem (1, 21, 41, 61, 81) nach einem der Ansprüche 2 bis 4, **dadurch gekennzeichnet, dass** der Abschnitt (16), der dafür ausgelegt ist, mit einem Teil mit entsprechender Geometrie, das an dem Innendurchmesser der Öffnung (4, 84) des Teils (5, 25, 65, 85) ausgebildet ist, zusammenzuwirken, an dem freien Ende jedes Arms (17) gebildet ist.

6. Montagesystem (1, 21, 41, 61, 81) nach einem der vorhergehenden Ansprüche, **dadurch gekennzeichnet, dass** die zweite Ebene (8) drei elastische Verriegelungsvorrichtungen (15) umfasst.

7. Montagesystem (1, 21, 41, 61, 81) nach einem der vorhergehenden Ansprüche, **dadurch gekennzeichnet, dass** die erste Ebene (6) des Zwischen-abschnitts (7, 27, 47, 67, 87) einen Umfangsbereich (11) aufweist, der ermöglicht, das Teil (5, 25, 65, 85) und wenigstens drei Stücke (12), die ermöglichen, das Organ (3, 23, 43, 63, 83) auf den Zwischenabschnitt (7, 27, 47, 67, 87) zu treiben, aufweist.

8. Montagesystem (1, 21, 41, 61, 81) nach einem der vorhergehenden Ansprüche, **dadurch gekennzeichnet, dass** das Organ (3, 23, 43, 63, 83) eine Achse (9) aufweist, die durch eine Schulter (10) verlängert ist, die ermöglicht, das Teil (5, 25, 65, 85) und den Zwischenabschnitt (7, 27, 47, 67, 87) an dem Organ (3, 23, 43, 63, 83) axial zu blockieren.

9. Montagesystem (1, 21, 41, 61, 81) nach einem der vorhergehenden Ansprüche, **dadurch gekennzeichnet, dass** die Öffnung (4, 84) des Teils (5, 25, 65, 85) einen Querschnitt besitzt, dessen maximale Breite im Bereich von 0,2 mm bis 2 mm liegt.

10. Montagesystem (1, 21, 41, 61, 81) nach einem der vorhergehenden Ansprüche, **dadurch gekennzeichnet, dass** die Öffnung (4, 84) des Teils (5, 25, 65, 85) einen kreisförmigen Querschnitt aufweist.

11. Montagesystem (1, 21, 41, 61, 81) nach einem der Ansprüche 1 bis 9, **dadurch gekennzeichnet, dass** die Öffnung (4, 84) des Teils (5, 25, 65, 85) einen polygonförmigen oder asymmetrischen Querschnitt aufweist.

12. Montagesystem (1, 21, 41, 61, 81) nach einem der vorhergehenden Ansprüche, **dadurch gekennzeichnet, dass** das zweite Material auf Siliciumbasis gebildet ist.

13. Montagesystem (1, 21, 41, 61, 81) nach einem der vorhergehenden Ansprüche, **dadurch gekennzeichnet, dass** das dritte Material auf Metallbasis oder einer Metalllegierungsbasis gebildet ist.

14. Zeitmessgerät, **dadurch gekennzeichnet, dass** es wenigstens ein Montagesystem (1, 21, 41, 61, 81) nach einem der vorhergehenden Ansprüche umfasst.

15. Zeitmessgerät nach dem vorhergehenden Anspruch, **dadurch gekennzeichnet, dass** das Teil, das keinen nutzbaren Kunststoffanteil enthält, ein Rad (65), ein Anker (25) oder eine Spirale (85) ist.

## Claims

1. System (1, 21, 41, 61, 81) of assembling a member (3, 23, 43, 63, 83), made of a first material, in the aperture (4, 84) of a part (5, 25, 65, 85) made of a second material having no usable plastic domain, using an intermediate portion (7, 27, 47, 67, 87) made of a third material, mounted between said member and said part, **characterized in that** the part (5, 25, 65, 85) is arranged to be accommodated against a first level (6) of the intermediate portion (7, 27, 47, 67, 87) and to be resiliently locked on a second level (8) of the intermediate portion (7, 27, 47, 67, 87) by driving on the member (3, 23, 43, 63, 83) onto the intermediate portion, the second level (8) of the intermediate portion (7, 27, 47, 67, 87) including at least one resilient locking device (15) including a cantilever arm (17) of a base (19) attached to the first level (6) of the intermediate portion (7, 27, 47, 67, 87) to secure together the unit comprising the member (3, 23, 43, 63, 83)-intermediate portion (7, 27, 47, 67, 87)-part (5, 25, 65, 85).

2. Assembly system (1, 21, 41, 61, 81) according to the preceding claim, **characterized in that** the arm (17) of each resilient locking device (15) includes a strip arranged to be resiliently bent by the member (3, 23, 43, 63, 83) and one portion (16) of which is arranged to cooperate with a portion of corresponding geometry formed on the inner diameter of the aperture (4, 84) of the part (5, 25, 65, 85) in order to secure the intermediate portion (7, 27, 47, 67, 87) against the part (5, 25, 65, 85).

3. Assembly system (1, 21, 41, 61, 81) according to the preceding claim, **characterized in that** the portion (16) being arranged to cooperate with a portion of corresponding geometry formed on the inner diameter (4, 84) of the part (5, 25, 65, 85) forms a tenon which is arranged to cooperate with a mortise recess (2) made on the inner diameter of the aperture of the part.

4. Assembly system (1, 21, 41, 61, 81) according to claim 2, **characterized in that** the portion (16) is arranged to cooperate with a portion of corresponding geometry formed on the inner diameter of the aperture (4, 84) of the part (5, 25, 65, 85) forms a mortise recess which is arranged to cooperate with a tenon made on the inner diameter of the aperture of the part.

5. Assembly system (1, 21, 41, 61, 81) according to any of claims 2 to 4, **characterized in that** the portion (16) is arranged to cooperate with a portion of corresponding geometry formed on the inner diameter of the aperture (4, 84) of the part (5, 25, 65, 85) is formed on the free end of each arm (17).

6. Assembly system (1, 21, 41, 61, 81) according to any of the preceding claims, **characterized in that** the second level (8) includes three resilient locking devices (15).

7. Assembly system (1, 21, 41, 61, 81) according to any of the preceding claims, **characterized in that** the first level (6) of the intermediate portion (7, 27, 47, 67, 87) includes a peripheral shoulder (11) for accommodating the part (5, 25, 65, 85) and at least three studs (12) for driving the member (3, 23, 43, 63, 83) onto the intermediate portion (7, 27, 47, 67, 87).

8. Assembly system (1, 21, 41, 61, 81) according to any of the preceding claims, **characterized in that** the member (3, 23, 43, 63, 83) includes an arbour (9) extended by a shoulder (10) for axially locking the part (5, 25, 65, 85) and the intermediate portion (7, 27, 47, 67, 87) against the member (3, 23, 43, 63, 83).

9. Assembly system (1, 21, 41, 61, 81) according to any of the preceding claims, **characterized in that** the aperture (4, 84) in the part (5, 25, 65, 85) has a cross-section with a maximum width of between 0.2 mm and 2 mm.

10. Assembly system (1, 21, 41, 61, 81) according to any of the preceding claims, **characterized in that** the aperture (4, 84) in the part (5, 25, 65, 85) has a circular cross-section.

11. Assembly system (1, 21, 41, 61, 81) according to any of claims 1 to 9, **characterized in that** the aperture (4, 84) in the part (5, 25, 65, 85) has a polygonal or asymmetrical cross-section.

12. Assembly system (1, 21, 41, 61, 81) according to any of the preceding claims, **characterized in that** the second material is silicon-based.

13. Assembly system (1, 21, 41, 61, 81) according to any of the preceding claims, **characterized in that** the third material is formed from a metal or metal alloy base.

14. Timepiece **characterized in that** it includes at least one assembly system (1, 21, 41, 61, 81) according to any of the preceding claims.

15. Timepiece according to the preceding claim, **characterized in that** the part with no usable plastic domain is a wheel (65), a pallet lever (25) or a balance spring (85).
